# EUROPÄISCHE PATENTSCHRIFT

(11) **EP 0 261 521 B1**
(45) Veröffentlichungstag und Bekanntmachung des Hinweises auf die Patenterteilung: **18.07.1990**
(21) Anmeldenummer: 87113307.0
(22) Anmeldetag: 11.09.1987
(51) Int. Cl.: A47K 3/00, A47K 3/16

(54) **Universal-Wannentraeger**
Universal bath supports
Supports universels pour baignoires

(30) Priorität: 24.09.1986 DE 3632331
(43) Veröffentlichungstag der Anmeldung: 30.03.1988
(73) Patentinhaber: Correcta GmbH, D-34526 Bad Wildungen (DE)
(72) Erfinder: Fiedler, Reinhart, D-3544 Waldeck 2 (DE); Schrewe, Klaus, Dipl.-Ing., D-3590 Bad Wildungen (DE)
(74) Vertreter: Müller, Heinz-Gerd (DE)

(56) Entgegenhaltungen:
- EP-A- 0 015 463
- DE-A- 2 610 636
- DE-U- 8 507 269
- US-A- 2 697 231
- US-A- 2 784 417
- US-A- 4 069 523

## Beschreibung

Die Erfindung betrifft einen Wannenträger für verschiedenartige Badewannen etwa gleicher Randabmessungen, bestehend aus einem durch viereckige Außenflächen begrenzten Körper aus Polystyrol-Partikelschaum mit einer Dichte von 15-50 kg/m3, der von oben durch Einsetzen einer Badewanne in die dafür vorgesehene Ausnehmung (4), welche eine Erweiterung zur Aufnahme des Uberlaufrohres aufweist, abdeckbar ist und der von unten Ausnehmungen besitzt, von denen eine als Montagekammer ausgebildet ist, wobei die zur vertikalen Längsmittelebene symmetrisch ausgebildete obere Ausnehmung durch die Hüllfläche aus denjenigen außen liegenden Punkten, welche sich bei der Superposition aller Konturen der Becken verschiedenartig einzusetzender Badewannen ergeben, begrenzt ist.

Ein Wannenträger der genannten Art ist aus dem DE-U 8 507 269.9 bekannt. Die längsseitigen Außenflächen dieses Wannenträgers sind beide identisch ausgebildet und eine Erweiterung der Ausnehmung zur Aufnahme des Überlaufrohres ist nur an einer der beiden Schmalseiten des Wannenträgers vorgesehen.

Aufgabe der vorliegenden Erfindung ist es, einen Wannenträger zu schaffen, der neben dem Einbau aller, insbesondere zur vertikalen Längsebene symmetrischer Badewannen einer standardisierten Gruppe mit gleichen horizontalen Außenabmessungen, aber unterschiedlichen Formen des Beckens und Anordnung des Ablaufes, auch die Wahl des Ablaufendes und die Wahlmöglickeit der Sichtfiächen des Wannenträgers ermöglicht.

Die Aufgabe wird erfindungsgemäß dadurch gelöst, daß die beiden längsseitigen Außenflächen unterschiedlich gestaltet sind und daß in jeder der beiden Schmalseiten innen eine Erweiterung der oberen Ausnehmung zur Aufnahme des Überlaufrohres vorgesehen ist, der jeweils eine Montagekammer zugeordnet ist.

Mit dem neuen Wannenträger wird erreicht, daß der Bauherr noch kurz vor dem Einbau zwischen den beiden Seitenwänden als Sichtfläche wählen kann, gleichgültig an welchem Ende der Anschluß der Wanne angeordnet werden muß. Auf diese Weise wird die Lagerhaltung reduziert und die Entscheidungsfreiheit sozusagen bis zu letzten Moment offengelassen.

Die weitere Ausgestaltung der Erfindung ist den abhängigen Ansprüchen zu entnehmen.

Weiter ist es erstaunlich, daß trotz der durch die größere Ausnehmung bedingten Reduzierung der Wanddicke und der fehlenden Anlage an die (Stahl)Badewanne eine ausreichende Stabilität des Wannenträgers mit Polystyrol-Partikel-Schaum bei einem speziellen Gewicht von 15 - 50 kg/m3, vorzugsweise 25 - 40 kg/m³, zu erzielen ist, welche insbesondere durch eine über die Montageöffnungen durchgehende Wandung noch unterstützt werden kann Diese Wandung wird nämlich erst, nachdem der Wannenträger auf dem Boden festgemacht ist, bei der Montage teilweise entfernt. So besitzt der Wannenträger sowohl für die Handhabung während der Montage als auch nach dem Befestigen auf dem Fußboden eine ausreichende Formfestigkeit. Aufgrund der großen Variabilität des Wannenträgers ist es möglich, auch die Seitenwände, beispielsweise durch Vorgabe einer Schräge oder eines Untertritts, verschieden zu gestalten. Durch Drehen des Trägers um die vertikale Achse kann der Bauherr noch auf der Baustelle festlegen, welcher er der verschieden gestalteten Seiten als Sichtfläche den Vorzug gibt.

Schließlich kann durch eine horizontale Vergrößerung der oberen Ausnehmung um wenige cm die Badewanne seitlich so verschoben werden, daß entweder ein Streifen entlang des Wannenträgers für die Verfliesung freibleibt oder die Badewanne unter den Wandfliesen zu liegen kommt, wodurch im letzteren Fall eine Dichtung entlang der Wand erleichtert wird.

Die Abstützung der Badewanne durch Elemente im Bereich des Bodens ist besonders vorteilhaft, da die senkrechten Kräfte auf kürzestem Wege in das Bauwerk übertragen werden.

Geeignet für einen solchen Zweck sind beispielsweise Elemente verschiedener Dicke, die je nach vorhandenem Zwischenraum ausgewählt werden. Das können angeschäumte, nebeneinanderliegende Rippen sein, von denen die nicht benötigten an Sollbruchstellen abgebrochen und entfernt werden. Auch linienförmige oder flache Einlagen mit verschiedener Höhe, die beispielsweise in einer Nut gegen Verschieben gehalten werden, sind denkbar, wobei sich als Werkstoff insbesondere dämmendes Material bewährt hat.

Schließlich ist auch der Einsatz eines flachen Keils, der in Längsrichtung je nach Abstand des Wannenbodens verschiebbar ist, praktisch, da hierdurch Gefälle und Höhe einfach ausgeglichen werden können. Um ein Verschieben der Badewanne in dem Wannenträger parallel zur kurzen Seite zu vermeiden, können auf dem seitlich nicht verschiebbaren Keil noch Haftflächen angebracht werden, die beispielsweise mit einer Folie versehen sind, die kurz vor dem Einbau zur Verankerung des Bodens der Badewanne abgezogen wird.

Eine weitere Möglichkeit besteht darin, vor Ort über Vertiefungen und/oder Kanäle ein Zweikomponentengemisch aus Polyurethan einzuführen, welches nach dem Ausschäumen und Härten die Badewanne mit dem Wannenträger fest verbindet, wobei über druckabbauende Drosselstellen der nicht benötigte Schaum in Hohlräume (Ausnehmungen) abfließen kann, um ein Heben der Badewanne zu vermeiden.

Zur Aufnahme der seitlichen Kräfte ist es vorteilhaft, zwischen Rand der oberen Ausnehmung bzw. oberem Bereich der Wandung des Wannenträgers und gegenüberliegender Außenfläche der Badewanne Halterungen anzubringen, die die Konstruktion aussteifen. Dadurch wird ein Kippen der Badewanne unterbunden und ein Abplatzen von Fliesen bei seitlich wirkenden Kräften wegen der dann nur noch geringen Verformungsmögli chkeit der Wandung vermieden.

Zur Halterung eignet sich besonders gut ein Zweikomponentenschaum aus Polyurethan, der über Nuten oder offenen Hohlkammern der Wandung eingeführt wird. Nach dem Aufschäumen unter eventuellem Oberquellen des Schaumes an den Kerben und Aushärten sind Wannenträger und Badewanne fest miteinander verbunden.

Eine andere Art der Aussteifung kann durch Abstandshalter zwischen Innenfläche der Wandung des Wannenträgers und der zum Wannenträger zugewandten Fläche der Badewanne erfolgen. Als Abstandshalter können einfache Klötzchen verwendet werden, die durch Kleben oder Nageln vor dem Einbau an den Wannenträger oder an der Badewanne befestigt werden. Eine bessere Lösung stellen Abstandshalter dar, wie Keile oder Exzenter, die auch nach dem Einsetzen der Badewanne durch Zugorgane oder Druckelemente verstellt werden können.

Beispiele der Erfindung sind in den Zeichnungen dargestellt und werden im folgenden näher erläutert. Es zeigen:
Fig. 1 Perspektivansicht eines Wannenträgers mit Schrägseite,
Fig. 2 Perspektivansicht eines Wannenträgers mit Untertritten,
Fig. 3 Untersicht eines Wannenträgers,
Fig. 4 Längsschnitt durch Wannenträger,
Fig. 5 Längsschnitt durch Wannenträger und Badewanne,
Fig. 6 Querschnitt durch Wandung mit Hohlraum,
Fig. 7 Querschnitt durch Wandung mit Abstandshalter,
Fig. 8 Querschnitt durch Wandung mit Keilen.

In Fig. 1 ist ein Wannenträger 1 dargestellt, der von viereckigen, realen oder virtuellen Flächen 2 begrenzt ist, die senkrecht oder unter einem Winkel zueinander angeordnet sind, wodurch im letzten Fall eine Schrägfläche 3 entsteht. Die obere Ausnehmung 4 besitzt innen an den schmalen Seiten mittig angeordnete nutartige Erweiterungen 5 für das Überlaufrohr (nicht dargestellt).

In Fig. 2 ist ein Wannenträger 6 dargestellt, der von rechteckigen Flächen 7 begrenzt ist und auf zwei Seiten Untertritte 8 besitzt. Die obere Ausnehmung 4 besitzt ebenfalls kanalartige Erweiterungen 5 für die Überflußrohre (nicht dargestellt).

In Fig. 3 ist eine symmetrische Untersicht eines Wannenträgers 1, 6 gezeigt, der vorne und hinten größere Ausnehmungen als Montagekammern 9 besitzt, die gegenüber der oberen Ausnehmung 4 durch miteingeschäumte oder später einsetzbare Trennwandungen 10 verschlossen sind, welche bei Bedarf zwecks Montage der Abflußgarnituren herausgeschnitten werden. Die übrigen kleineren unteren Ausnehmungen 11 sind zwecks Materialersparnis so angeordnet, daß sie einen Rost 12 ergeben. Es sind aber auch andere Formen der Unterstützung gegenüber dem Fußboden denkbar.

In Fig. 4 ist ein Wannenträger 1, 6 im Längsschnitt dargestellt. Die obere Ausnehmung 4 mit nutartiger Erweiterung 5 besitzt im unteren Bereich des Wannenträgers 1, 6 als Elemente 13 vorstehende querliegende Rippen 14 mit Sollbruchstellen, wobei alle Rippen bis auf die mit der geforderten Höhe durch Abbrechen entfernt werden. In der Mitte des Wannenträgers 1, 6 ist als weiteres Element 13 ein Dämmstreifen 15 in einer Nut 16 angegeben. Schließlich ist rechts als Element 13 eine Platte 17 gezeigt, welche je nach der geforderten Höhe mit einer bestimmten Dicke zugelegt wird.Die Montagekammer 9 ist durch eine Trennwandung 10 nach oben begrenzt.

In Fig. 5 ist ein weiterer Längsschnitt durch einen Wannenträger 1, 6 mit oberer Ausnehmung 4 einschließlich nutartiger Erweiterung 5 gezeigt. Die Badewanne 18 ist mit ihrem horizontalen rechteckigen Kragen 19 auf dem die obere Ausnehmung 4 umgebenden Rand 20 im Wannenträger 1, 6 aufgehängt.Die Badewanne 18 liegt ferner auf einem in Längsrichtung in einer Vertiefung 21 verschiebbaren Keil 22 zusätzlich auf und ist mit dem Boden über Haftflächen 23 verbunden. Der Wannenträger 1, 6 besitzt zum Boden wiederum untere Ausnehmungen 11. Zur Montage der Abflußgarnitur 24 einschließlich Überlaufrohr 25 ist ein Teil der mit dem Wannenträger ausgeschäumten Trennwandung 10 zwischen Montagekammer 9 und oberer Ausnehmung 4 herausgeschnitten worden.

In Fig. 6 ist ein Querschnitt durch einen Wannenträger 1 gezeigt, der einen nach der Stirnseite offenen Hohlraum 26 mit Kerbe 27 besitzt. Der vor dem Verfliesen von vorne seitlich durch eine Düse zugeführte Polyurethanschaum 28 hat sich bis zur Badewanne 18 ausgedehnt und verbindet beide Teile. An der Sichtseite 29 sind nachträglich Fliesen 30 angebracht.

In Fig. 7 ist ein Querschnitt durch eine Wandung 31 gezeichnet, bei dem zwischen Außenseite der Badewanne 18 und Innenseite der Wandung 31 des Badewannenträgers 1, 6 als Halterung 32 ein Abstandshalter in Form eines Klotzes 33 mit einem Nagel 34 befestigt ist.

In Fig. 8 ist ein Querschnitt durch eine Wandung 35 gezeichnet, bei dem als Halterung 32 gegenläufige Keile 36 angeordnet sind, die über Schnüre 37 gegeneinander verstellt werden können.

## Patentansprüche

1. Wannenträger (1, 6) für verschiedenartige Badewannen (18) etwa gleicher Randabmessungen, bestehend aus einem durch viereckige Außenflächen (2, 3, 7) begrenzten Körper aus Polystyrol-Partikel-schaum mit einer Dichte von 15-50 kg/m³, der von oben durch Einsetzen einer Badewanne (18) in die dafür vorgesehene Ausnehmung (4), welche eine Erweiterung (5) zur Aufnahme des Uberlaufrohres aufweist, abdeckbar ist und der von unten Ausnehmungen (11) besitzt, von denen eine als Montagekammer (9) ausgebildet ist, wobei die zur vertikalen Längsmittelebene symmetrisch ausgebildete obere Ausnehmung (4) durch die Hüllfläche aus denjenigen außen liegenden Punkten, welche sich bei der Superposition aller Konturen der Becken verschiedenartig einzusetzender Badewannen (18) ergeben, begrenzt ist, dadurch gekennzeichnet, daß die beiden längsseitigen Außenflächen (3) unterschiedlich gestaltet sind und daß in jeder der beiden Schmalseiten (2) innen eine Erweiterung (5) der oberen Ausnehmung (4) zur Aufnahme des Überlaufrohres (25) vorgesehen ist, der jeweils eine Montagekammer zugeordnet ist.

2. Universal-Wannenträger nach Anspruch 1, dadurch gekennzeichnet, daß die obere Ausnehmung (4) eine entsprechend der um die vertikale Quer-Mittelebene gespiegelte Hüllfläche mit maximal vorhandenen Maßen besitzt.

3. Universal-Wannenträger nach Anspruch 1 und 2, dadurch gekennzeichnet, daß die Hüllfläche der oberen Ausnehmung (4) mindestens in einer horizontalen Richtung zwecks Verschiebemöglichkeit der Badewanne (18) nach außen um 1 bis 3 cm vergrößert ist.

4. Universal-Wannenträger nach Anspruch 1 bis 3, dadurch gekennzeichnet, daß im unteren Bereich der oberen Ausnehmung (4) punkt-, linien- oder flächenartige Elemente (13) zwecks Abstützung des Bodens der Badewanne (18) angeordnet sind.

5. Universal-Wannenträger nach Anspruch 4, dadurch gekennzeichnet, daß das Element (13) aus einem in einer Vertiefung (21) seitlich gehaltenen, entsprechend der Schräglage der Badewanne (18) in Längsrichtung verschiebbaren, flachen Keil (22) besteht.

6. Universal-Wannenträger nach Anspruch 5, dadurch gekennzeichnet, daß der Keil (22) mit Haftflächen (23) zum Befestigen am Boden der Badewanne (18) versehen ist.

7. Universal-Wannenträger nach Anspruch 4, dadurch gekennzeichnet, daß das Element (13) aus einem in situ angebrachten Schaum besteht.

8. Universal-Wannenträger nach Anspruch 1 bis 3, dadurch gekennzeichnet, daß im Randbereich der oberen Ausnehmung (4) die Badewanne (18) punkt-, linien- oder flächenartig über Halterungen (32) abgestützt ist.

9. Universal-Wannenträger nach Anspruch 8, dadurch gekennzeichnet, daß in Richtung der Unterseite der Badewanne (18) offene Hohlräume (27) mit Oberlauf innerhalb der Wandung (31) zur Aufnahme von in situ einbringbarem Kunststoffschaum zwecks Verbindung von Wannenträger (1,6) und Badewanne (18) angeordnet sind.

10. Universal-Wannenträger nach Anspruch 8, dadurch 9ekennzeichnet, daß mindestens im Bereich der Sichtseiten (29) Abstandshalter (33) zwischen Außenfläche der Badewanne (18) und Innenfläche der Wandung (31) des Wannenträgers (1, 6) angeordnet sind.

11. Universal-Wannenträger nach Anspruch 10, dadurch gekennzeichnet, daß die Abstandshalter (36) von außen einstellbar sind.

12. Universal-Wannenträger nach den Ansprüchen 1 bis 11, dadurch gekennzeichnet, daß in der Trennwandung (10) zwischen oberer Ausnehmung (4) und Montagekammer (9) Markierungen zum Herausschneiden der für die Montage erforderlichen Öffnungen vorgesehen sind.

## Revendications

1. Support de baignoire (1, 6) pour des baignoires (18) de différents types à dimensions marginales à peu près égales, constitué d'un corps limité par des surfaces externes quadrangulaires (2, 3, 7), ce corps étant réalisé en mousse de particules de polystyrène d'une densité de 15-50 kg/m³, pouvant être recouvert à partir du haut par l'introduction d'une baignoire (18) dans l'évidement (4) prévu à cet effet, ce dernier présentant une extension (5) pour que vienne s'y loger le tuyau de trop-plein, et qui possède des évidements inférieurs (11) dont l'un est réalisé en chambre de montage (9), l'évidement supérieur (4) réalisé symétriquement par rapport au plan médian longitudinal vertical étant limité par la surface enveloppante constituée par les points disposés à l'extérieur résultant de la superposition de tous les contours des cuves de baignoire (18) devant venir se placer de manière différente caractérisé en ce que les deux surfaces longitudinales externes (3) sont façonnées différemment et en ce que, dans chacun des deux petits côtés (2), à l'intérieur, on prévoit une extension (5) de l'évidement supérieur (4) pour que vienne s'y loger le tuyau de trop-plein (25), extension à laquelle est chaque fois attribuée une chambre de montage.

2. Support de baignoire universel selon la revendication 1, caractérisé en ce que l'évidement supérieur (4) possède une surface enveloppante correspondant à la surface enveloppante obtenue par réflexion autour du plan médian transversal vertical, munie des mesures maximales disponibles.

3. Support de baignoire universel selon les revendications 1 et 2, caractérisé en ce qu'on élargit la surface enveloppante de l'évidement supérieur (4) de 1 à 3 cm, au moins dans un sens horizontal, en vue de pouvoir déplacer la baignoire (18) vers l'extérieur.

4. Support de baignoire universel selon les revendications 1 à 3, caractérisé en ce que, dans la zone inférieure de l'évidement supérieur (4), sont disposés des éléments (13) en forme de points, de lignes ou de surfaces, destinés à soutenir le fond de la baignoire (18).

5. Support de baignoire universel selon la revendication 4, caractérisé en ce que l'élément (13) est constitué d'un coin plat (22) maintenu latéralement au sein d'un renfoncement (21), mobile en direction longitudinale de manière correspondante à la position oblique de la baignoire (18).

6. Support de baignoire universel selon la revendication 5, caractérisé en ce que le coin (22) est muni de surfaces adhésives (23) pour venir se fixer au fond de la baignoire (18).

7. Support de baignoire universel selon la revendication 4, caractérisé en ce que l'élément (13) est constitué d'une mousse introduite in situ.

8. Support de baignoire universel selon les revendications 1 à 3, caractérisé en ce que, dans la zone marginale de l'évidement supérieur (4), la baignoire (18) est soutenue, en forme de points, de lignes ou de surfaces, par des fixations (32).

9. Support de baignoire universel selon la revendication 8, caractérisé en ce que, en direction de la face inférieure de la baignoire (18), sont aménagés des espaces creux ouverts (27) munis de trop-plein au sein de la paroi (31), pour que vienne s'y loger la mousse synthétique que l'on peut introduire in situ afin de relier le support de baignoire (1, 6) et la baignoire (18).

10. Support de baignoire universel selon la revendication 8, caractérisé en ce que, au moins dans la zone des faces visibles (29), sont disposés des écarteurs (33) entre la face externe de la baignoire (18) et la face interne de la paroi (31) du support de baignoire (1, 6).

11. Support de baignoire universel selon la revendication 10, caractérisé en ce qu'on peut régler les écarteurs (36) de l'extérieur.

12. Support de baignoire universel selon les revendications 1 à 11, caractérisé en ce que, dans la paroi de séparation (10) entre l'évidement supérieur (4) et la chambre de montage (9), sont prévues des marques pour le découpage des ouvertures requises pour le montage.

## Claims

1. A tub support (1, 6) for various kinds of bath tubs (18) having substantially the same outer dimensions, consisting of a body - defined by rectangular outer surfaces (2, 3, 7) - of polystyrene particle foam with a density of 15 to 50 kg/m³ which is designed to be covered from above by introduction of a bath tube (18) into the opening (4) provided - widened at (5) to receive the overflow pipe - and which is formed underneath with openings (11) of which one serves as an assembly compartment (9), the upper opening (4) designed symmetrically in relation to the vertical central longitudinal plane being defined by the envelope surface of those externally situated points obtained when all tub contours of bath tubs (18) to be differently introduced are superposed, characterized in that the two longitudinal outer surfaces (3) are differently shaped and in that a widening (5) of the upper opening (4) is internally provided in each of the two narrow sides (2) to accommodate the overflow pipe (25) and has an assembly compartment associated therewith.

2. A universal tub support as claimed in claim 1, characterized in that the the upper opening (4) has ... in accordance with the envelope surface of maximum dimensions reflected about the vertical central transverse plane.

3. A universal tub support as claimed in claims 1 and 2, characterized in that the envelope surface of the upper opening (4) is outwardly extended by 1 to 3 cm in at least one horizontal direction to enable the bath tub (18) to be shifted.

4. A universal tub support as claimed in claims 1 to 3, characterized in that spot-like, linear or surface-like elements (13) are arranged in the lower part of the upper opening (4) to support the base of the bath tub (18).

5. A universal tub support as claimed in claim 4, characterized in that the element (13) consists of a flat wedge (22) held laterally in a recess (21) and designed for longitudinal displacement in accordance with the inclination of the bath tub (18).

6. A universal tub support as claimed in claim 5, characterized in that the wedge (22) is provided with adhesive surfaces (23) for fixing to the base of the bath tub (18).

7. A universal tub support as claimed in claim 4, characterized in that the element (13) consists of foam placed in situ.

8. A universal tub support as claimed in claims 1 to 3, characterized in that the bath tub (18) is supported around the edge of the upper opening (4) by spot-like, linear or surface-like holders.

9. A universal tub support as claimed in claim 8, characterized in that empty spaces (27) open towards the underneath of the bath tub (18) are arranged with an overflow in the wall (31) to accommodate in situ foam for joining the tub support (1, 6) and the bath tub (18).

10. A universal tub support as claimed in claim 8, characterized in that spacers (33) are arranged between the outer surface of the bath tub (18) and the inner surface of the wall (31) of the bath support (1, 6), at least in the region of the visible sides (29).

11. A universal tub support as claimed in claim 10, characterized in that the spacers (36) are adjustable from outside.

12. A universal tub support as claimed in claims 1 to 11, characterized in that marks for cutting out the openings necessary for assembly are provided in the dividing wall (10) betwen the upper opening (4) and the assembly compartment (9).
